# EUROPÄISCHE PATENTSCHRIFT

(11) **EP 1 037 238 B1**
(45) Veröffentlichungstag und Bekanntmachung des Hinweises auf die Patenterteilung: **07.06.2006**
(21) Anmeldenummer: 00105120.0
(22) Anmeldetag: 10.03.2000
(51) Int. Cl.: H01H 71/02, H01H 71/10

(54) **Überstromschutzschalter**
Over current circuit breaker
Disjoncteur de surintensité

(30) Priorität: 11.03.1999 DE 19910842
(43) Veröffentlichungstag der Anmeldung: 20.09.2000
(73) Patentinhaber: Ellenberger & Poensgen GmbH, D-90518 Altdorf (DE)
(72) Erfinder: Ullermann, Wolfgang, 91126 Schwabach (DE); Meckler, Peter, 91224 Pommelsbrunn/Hohenstadt (DE); Gömmel, Erwin, 90518 Altdorf (DE)
(74) Vertreter: Tergau & Pohl Patentanwälte

(56) Entgegenhaltungen:
- EP-A- 0 538 149
- EP-A- 0 616 347
- DE-A- 4 201 255
- FR-A- 2 576 141

## Beschreibung

Die Erfindung betrifft einen mindestens 3-poligen Überstromschutzschalter.

1-polige Überstromschutzschalter sind allgemein geläufig (DE 27 21 162 C2). Es ist weiterhin bekannt, einen 2-poligen Überstromschutzschalter durch die Aneinanderreihung zweier 1-poliger Überstromschutzschalter dadurch herzustellen, dass die Funktionsteile der beiden Einzelschalter beiderseits einer quer zur Reihenrichtung verlaufenden Trennwand in einem gemeinsamen Gehäuse positioniert sind, wobei weiter die Bewegungsteile dieser beiden Einzelschalter zu jeweils gemeinsamer Überstromauslösung mechanisch über Steckachsen miteinander verbunden sind (DE 27 21 162 C2; Fig. 4-8).

Zunehmend werden vom Markt Anwendungen verlangt, bei denen 3 Phasen oder 3 Phasen und der Neutralleiter geschaltet oder geschützt werden müssen. Solche Anwendungen können beispielsweise Pumpen, Hochdruckreiniger oder Motorschutz allgemein sein.

Bei einem aus der EP 0 616 347 A1 bekannten mehrpoligen Schutzschalter sind eine der Polzahl des Schutzschalters entsprechende Anzahl von Gehäuseschalen gleichsinnig aneinandergesetzt, deren jede einen 1-poligen Schutzschatter aufnimmt. Die Bewegungs- und Funktionsteile der einzelnen 1-poligen Schutzschalter sind zur gemeinsamen Auslösung aller Pole durch eine die Gehäuseschalen in Reihenrichtung durchsetzende Kopplungsstange mechanisch gekoppelt.

Femer ist aus der EP 0 538 149 A1 ein mehrpoliger Niederspannungs-Leistungsschalter bekannt, der eine Anzahl von in einem gemeinsamen Gehäuse angeordneten Einzelpolblöcken aufweist, deren jeder einen von einem Kasten bzw. einer Kammer umgebenen 1-poligen Einzelschalter enthält. Um für den bekannten mehrpoligen Leistungsschalter eine gleichmäßige, insbesondere einer entsprechenden Reihung von separaten 1-poligen Schaltern entsprechende Anschlussteilung zu schaffen, ist zwischen je zwei Einzelpolblöcke ein Trennsteg als Abstandshalter eingesetzt, dessen Breite der doppelten Stärke der Gehäusewand entspricht.

Der Erfindung liegt die Aufgabe zugrunde, einen 3- oder 4-poligen Schutzschalter anzugeben, der mit besonders geringem fertigungstechnischen Aufwand herstellbar ist.

Diese Aufgabe wird durch Anspruch 1 gelöst. Zur Lösung wird auf zwei bereits vorhandene, 2-polige Überstromschutzschalter zurückgegriffen, wie sie aus der DE 27 21 162 C2 bekannt sind. Diese beiden 2-poligen Schalter sind an den beiden Seiten einer Zwischenwand positioniert und an dieser fixiert. Die Zwischenwand ist dabei rechtwinklig zur Reihenrichtung der beiden 2-poligen Doppelschalter bzw. der in ihnen zu einer Baugruppe zusammengefassten Einzelschalter ausgerichtet. Sie bildet dabei etwa eine Symmetrieebene für den etwa raumsymmetrischen, 3- oder 4-poligen Überstromschutzschalter. Dabei bildet die Zwischenwand gewissermaßen das Rückgrat des als Montageeinheit zusammengestellten 3- oder 4-poligen Überstromschutzschalters, welcher nachstehend aus Gründen der sprachlichen Vereinfachung kurz auch als "Kombinationsschalter" bezeichnet wird.

Nach Anspruch 2 ist diese Montageeinheit innerhalb eines Gehäuses montiert, welches die Seitenwände der Montageeinheit nach Art eines Schachtes umgibt.

Die Fixierung der Montageeinheit innerhalb des Schaltergehäuses erfolgt nach Anspruch 3 oder 4.

Während bei dem 2-poligen Schalter nach dem eingangs genannten Stand der Technik, dort Fig. 4-8, die zwischen den beiden 1-poligen Einzelschaltern befindliche Trennwand einstückiges Teil eines die beiden 1-poligen Einzelschalter umgebenden, topfartigen und nach oben für die Positionierung der manuellen Schaltbetätigungseinrichtungen offenen Gehäuses sind, ist jede erfindungsgemäß verwendete, aus den beiderseits einer Trennwand angeordneten Einzelschaltern bestehende Schalterbaugruppe beiderseits in Reihenrichtung nach außen offen. Die erforderlichen Luft- und Kriechstrecken zwischen den benachbarten Einzelschaltern werden innerhalb der zu einer Baugruppe zusammengefassten 2-poligen Schalter durch deren Trennwand und zwischen den beiden zum Kombinationsschalter zusammengefassten Baugruppen durch die Zwischenwand bestimmt bzw. eingehalten. Die Abschirmung der Montageeinheit nach außen erfolgt durch die Gehäuseseitenwände. Nach unten wird die Abschirmung in der Mitte durch die Bodenkante der Trennwand und beiderseits davon durch mit den Trennwänden der beiden 2-poligen Schalter einstückige Bodenwände nach Anspruch 7 vorgenommen.

Neben den Fixiermitteln zwischen der Montageeinheit und dem Gehäuse nach Anspruch 3 oder 4 sind noch Anlagerippen nach Anspruch 9 vorhanden, die für die genaue Lagepositionierung der Montageeinheit innerhalb des Gehäuses sorgen. Weiterhin wird die Positionsgenauigkeit durch zusätzliche Fixiermittel nach Anspruch 10 und 11 gewährleistet.

Der Kombinationsschalter verfügt nach Anspruch 14 über eine gemeinsame Schaltwippe, wie überhaupt die mechanische Wirkverbindung sämtlicher Einzelschalter durch in Reihenrichtung ausgerichtet einliegende Achsen gemäß Anspruch 12 dafür sorgt, dass bei der Überstromauslösung auch nur eines im Kombinationsschalter zusammengefassten Einzelschalters der gesamte Kombinationsschalter mit seinem sämtlichen Polen betätigt wird, also bei einer Überstromauslösung insgesamt auslöst. Die Betätigung der Schaltwippe kann gemäß Anspruch 15 durch zwei gesonderte, aufgeschnappte Druckbetätigungstasten erleichtert werden und sie wirkt in jedem Fall auch auf sämtliche Einzelschalter ein.

An der Unterseite der Montageeinheit bzw. des Kombinationsschalters sind Anbaufunktionsteile ansetzbar bzw. aufschnappbar, wie sie z.B. aus DE 2 928 277 C2 bekannt sind. Mögliche derartige Anbauteile sind beispielsweise:
- ein Unterspannungsmodul, welches bei Unterspannung auslöst,
- ein Magnetauslösemodul, welches eine magnetische Ausösekennlinie beinhaltet,
- ein Signalkontaktmodul, welches einen Wechsler als Meldekontakt hat und mit Betätigung des Schutzschalters geschaltet wird,
- ein Fernauslösemodul, bei dem durch einen Spannungsimpuls der Schutzschalter elektrisch ausgelöst wird, oder
- ein Verriegelungsmodul, bei dem der Schutzschalter durch eine Hubbewegung mechanisch auslösbar ist.

Die Erfindung wird anhand eines in den Figuren dargestellten Ausführungsbeispiels näher erläutert. Dabei zeigen:
- Fig. 1: eine perspektivische Gesamtansicht eines erfindungsgemäßen Kombinationsschalters mit einem an seinen Boden angesetzten Anbauteil,
- Fig. 2: eine Seitenansicht des außenliegenden Einzelschalters einer Schalterbaugruppe des Kombinationsschalters mit Blickrichtung in Reihenrichtung, und zwar in Einschaltstellung (Kontaktschließstellung).
- Fig. 3: eine Seitenansicht analog Fig. 2 in Ausschaltstellung (Kontaktöffnungsstellung),
- Fig. 4: eine Seitenansicht in Blickrichtung des Pfeiles IV in Fig. 2 auf die in Einschaltstellung (Kontaktschließstellung) befindliche Montageeinheit,
- Fig. 5: eine Explosionsdarstellung der Einzelteile des Kombinationsschalters,
- Fig. 6: in vergrößerter Explosionsdarstellung lediglich die beiden Trennwände und dazwischen die Zwischenwand aus Fig. 5.

Der Kombinationsschalter ist 4-polig. Er enthält zwei aneinandergereihte, antriebsmäßig miteinander verbundene, jeweils eine Baugruppe bildende, etwa baugleiche 2-polige Überstromschutzschalter 1,2, nachstehend auch kurz als "Schalterbaugruppe" bezeichnet. Jede Schalterbaugruppe 1,2 enthält beiderseits einer quer zur Reihenrichtung 3 verlaufenden Trennwand 4 bzw. 5 jeweils einen 1-poligen Einzelschalter 6-9 mit jeweils im Wesentlichen baugleichen, parallel zur Trennwand 4 bzw. 5 schwenkbeweglichen Bewegungsteilen. Jede 2-polige Schalterbaugruppe 1 bzw. 2 ist auf einer Seite einer parallel zu den Trennwänden 4,5 verlaufenden Zwischenwand 10 positioniert und beide Schalterbaugruppen 1,2 sind mit dieser Zwischenwand 10 zu einer Montageeinheit 11 verbunden. Die nachstehend im Einzelnen beschriebenen Bewegungsteile sämtlicher hinsichtlich ihrer Funktionsweise ebenfalls nachstehend näher beschriebenen Einzelschalter 6-9 sind durch Achsen 12-15 (Fig. 5) mechanisch zu gemeinsamer Wirksamkeit miteinander verbunden.

Die Montageeinheit 11 ist innerhalb eines Gehäuses 16 montiert, welches die Seitenwände der Montageeinheit 11 nach Art eines Schachtes umgibt.

Die Montageeinheit 11 ist mittels an den freiliegenden Seitenkanten 17,18 der Zwischenwand 10 angeordneter Fixiernasen 19,20 (letztere unsichtbar in Fig. 5) an der gegenüberliegenden Gehäuseseitenwand 21 bzw. 22 (letztere unsichtbar) in Fixierausnehmungen 23,24 (letztere unsichtbar) schnappfixiert. Die Trennwände 4,5 einer 2-poligen Schalterbaugruppe 1 bzw. 2 bilden den Kern jeweils eines Trägergestells für die Halterung der Bewegungsteile und der Funktionsteile der in ihr zusammengefassten Einzelschalter 6,7 bzw. 8,9. Die Trennwände 4,5 einer 2-poligen Schalterbaugruppe 1 bzw. 2 bilden jeweils etwa eine Symmetrieebene für deren Einzelschalter 6,7 bzw. 8,9. Sie tragen an ihren Flanken beiderseits in Reihenrichtung 3 vorstehende Bodenwände 25 der Schalterbaugruppe 1 bzw. 2. Weiterhin tragen die Trennwände 4 bzw. 5 einer 2-poligen Schalterbaugruppe 1 bzw. 2 beiderseits in Reihenrichtung 3 vorstehende Rückwände 26. Die Trennwände 4,5 tragen an ihren den Rückwänden 26 gegenüberliegenden Seiten 27 Anlagerippen 28 zur Anlage an der gegenüberliegenden Gehäuseseitenwand 21.

Auch an den in der Montageeinheit 11 außenliegenden Seiten der Bodenwände 25 sind in Reihenrichtung 3 vorstehende Fixiernasen zur Schnappfixierung der Montageeinheit 11 an der gegenüberliegenden Gehäuseseitenwand 30 angeordnet. Sie stehen in mit ihnen korrespondiere Fixierausnehmungen 31 der Gehäusewand 30 hinein und sind mit ihnen verschnappt.

Die der Funktionskopplung zwischen den Einzelschaltem 6-9 dienenden Achsen 12-15 liegen lose in den zugeordneten Funktions- oder Bewegungsteilen ein und sind durch die Gehäuseseitenwände 30,32 in Reihenlängsrichtung 3 verschiebegesichert.

Die Funktionsweise und die Funktionskinematik der Einzelschalter 6,9 ist eine solche nach DE 27 21 162 C2. Sie wird weiter unten im Einzelnen beschrieben. Die Handbetätigungseinrichtung der Montageeinheit 11 ist ein sich in Reihenrichtung 3 über die gesamte Breite der Montageeinheit 11 erstreckender gemeinsamer Kipphebel 33 als Schaltwippe. Es sind weiterhin zwei im Bereich der Hebelenden 34,35 des Kipphebels 33 um jeweils eine nicht dargestellte, zur Reihenrichtung 3 parallele Achse zu drehbarer Lagerung aufgeschnappte Druckbetätigungstasten 36,37 vorhanden, die in Längsführungen 38,39 der Gehäusestimseite 40 längsverschiebbar geführt sind.

An die Unterseite der Montageeinheit 11 ist ein Anbaufunktionsteil 41 ansetzbar, insbesondere aufschnappbar bzw. anschnappbar. Die Fixierung solcher Anbaufunktionsteile 41 erfolgt bevorzugt an der Zwischenwand 10, genauer gesagt an deren Unterkante.

Die Gehäusestirnwand 40 steht als Anlageflansch über die Gehäuseseitenwände 30,32 hinaus. Die Gehäuseseitenwände 42,43 sind auf ihren Außenseiten mit federnden Rastarmen 44 zum Einrasten der Montageeinheit 11 in ein Paneel (nicht dargestellt) versehen.

Anhand der Fig. 2 und 3 wird die Funktionsweise sowohl einer 2-poligen Schalterbaugruppe 1 bzw. 2 als auch der 3- oder 4-poligen Montageeinheit, also des Kombinationsschalters, im Einzelnen erläutert. Diese Funktionsweise stimmt mit der im Einzelnen in DE 27 21 162 C2 beschriebenen Funktionsweise überein und auch die dortige Beschreibung wird zum Gegenstand der vorliegenden Erfindungsoffenbarung gemacht.

Fig. 1 und 2 zeigen den Kombinationsschalter in Einschaltstellung, also in Kontaktschließstellung. Alle Funktionsteile der Schalterbaugruppen 1,2 sind an einem Gehäusesockel 51 fixiert oder gelagert, dessen Rückgrat gewissermaßen die Trennwand 4 bzw. 5 bildet. Der Stromverlauf erfolgt vom Anschluss 52 über die Kontaktfeder 53 und über den mit ihr fest verbundenen Kontaktniet 54 zum Festkontakt 55, welcher mit dem anderen Anschluss 56 verbunden ist. Der kontaktdruck wird durch den Verklinkungshebel 57 erzeugt. Dieser Verklinkungshebel 57 stützt sich in Einschaltstellung bzw. in Kontaktschließstellung am Rastanschlag 58 des Winkelhebels 59 ab. Dieser Rastanschlag 58 bildet in der Einschaltstellung des Systems einen Drehpunkt des Verklinkungshebels 57, dessen Stellung durch gegenläufige Drehmomente bestimmt wird.

Das eine Drehmoment wird durch die Achse 14 aufgebracht. Die Achse 14 ist fest im Kipphebel 33 geführt. Sie verläuft lotrecht zur Bildebene von Fig. 2 und 3, nämlich in Reihenrichtung 3. Sie durchsetzt den Verklinkungshebel 57 in einer Nut 60 und diese Nut 60 hat die Form eines auf dem Kopf stehenden V.

Der Kipphebel 33 indessen ist über die Achse 13 drehbar am Sockel 51 bzw. an dessen Trennwand 4 drehbar gelagert und durch die Rückstellfeder 61 mit einem in die Ausschaltstellung gerichteten Permanentdruck beaufschlagt. Gegenläufig zu dieser Druckbeaufschlagung ist ein anderes Drehmoment wirksam, welches die Kontaktfeder 53 auf den Verklinkungshebel 57 ausübt. Dieses gegenläufige Drehmoment sorgt in Einschaltstellung, d.h. bei auf dem Rastanschlag 58 aufliegendem Verklinkungshebel 57 dafür, dass die Achse 14 nicht über den Scheitelpunkt 62 der V-förmigen Nut 60 hinwegrutschen kann.

Die Auslösung bzw. Ausschaltung eines jeden Einzelschalters und dadurch des Kombinationsschalters bzw. der Montageeinheit kann nun einerseits manuell durch Druck auf die rechte Druckbetätigungstaste 36 bewirkt werden. Dadurch wird die von der Rückstellfeder 61 ausgeübte Druckkraft derart unterstützt, dass das von der Achse 14 bewirkte Drehmoment groß genug wird, um den Scheitelpunkt 62 der V-förmigen Nut 60 zu überwinden. Jetzt sorgt die Achse 14 zusammen mit der Kontaktfeder 53 für eine Kontaktöffnung des Systems. Die Kontaktfeder 53 ist nämlich in Kontaktöffnungsrichtung vorgespannt.

Andererseits kann die Kontakttrennung, also die Auslösung bzw. Ausschaltung des Geräts, durch Beaufschlagung des Wirkendes 63 des Winkelhebels 59 mit einer Kraft vollzogen werden, die beispielsweise durch ein stromdurchflossenes Bimetall 64 oder durch den Öffnungsstößel (nicht dargestellt) eines Anbauteiles 41 bewirkt wird. Dadurch wird der Rastanschlag 58 des Winkelhebels 59 infolge einer Drehung des Winkelhebels 59 im Gegenuhrzeigersinn um seine Schwenkachse 65 aus seiner Stützstellung für die Rastnase 66 des Verklinkungshebels 57 weggeschwenkt. Dadurch wird der Verklinkungshebel 57 frei, so dass die von der Achse 14 und der Kontaktfeder 53 erzeugten Drehmomente die Kontaktöffnung bewirken.

Entfällt die auf den Winkelhebel 59 einwirkende Kraftbeaufschlagung beispielsweise durch das Bimetall 64 oder den Stößel des Anbaufunktionsteils, so wird der Winkelhebel 59 durch die Drehfeder 67 wieder zurückgestellt, so dass der Schalter wieder eingeschaltet wird (Kontaktschließstellung).

Der Verklinkungshebel 57 ist U-förmig ausgebildet, so dass er um den Sockel 51 bzw. um die Trennwand 4 bzw. 5 herumgreifen kann. Das geschlossene Ende des U liegt im Bereich der Rastnase 66. Auch der Winkelhebel 59 reicht durch eine Öffnung der Trennwand 4 bzw. 5 mit einem Axialansatz 68 hindurch, wo der andere Pol der Schalterbaugruppe positioniert ist bzw. angebracht sein kann.

### Bezugszeichenliste

- 1: Schalterbaugruppe
- 2: Schalterbaugruppe
- 3: Reihenrichtung
- 4: Trennwand
- 5: Trennwand
- 6: Einzelschalter
- 7: Einzelschalter
- 8: Einzelschalter
- 9: Einzelschalter
- 10: Zwischenwand
- 11: Montageeinheit
- 12: Achse
- 13: Achse
- 14: Achse
- 15: Achse
- 16: Gehäuse
- 17: Seitenkante
- 18: Seitenkante
- 19: Fixiernase
- 20: Fixiemase
- 21: Gehäuseseitenwand
- 22: Gehäuseseitenwand
- 23: Fixierausnehmung
- 24: Fixierausnehmung
- 25: Bodenwand
- 26: Rückwand
- 27: Seite
- 28: Anlagerippe
- 29: Fixiemase
- 30: Gehäuseseitenwand
- 31: Fixierausnehmung
- 32: Gehäuseseitenwand
- 33: Kipphebel
- 34: Hebelende
- 35: Hebelende
- 36: Druckbetätigungstaste
- 37: Druckbetätigungstaste
- 38: Längsführung
- 39: Längsführung
- 40: Gehäusestimseite
- 41: Anbaufunktionsteil
- 42: Gehäuseseitenwand
- 43: Gehäuseseitenwand
- 44: Rastarm
- 51: Gehäusesockel
- 52: Anschluss
- 53: Kontaktfeder
- 54: Kontaktniet
- 55: Festkontakt
- 56: Anschluss
- 57: Verklinkungshebel
- 58: Rastanschluss
- 59: Winkelhebel
- 60: Nut
- 61: Rückstellfeder
- 62: Scheitelpunkt
- 63: Wirkende
- 64: Bimetall
- 65: Schwenkachse
- 66: Rastnase
- 67: Drehfeder
- 68: Axialansatz

## Patentansprüche

1. Mindestens dreipoliger Überstromschutzschalter mit zwei aneinandergereihten, antriebsmäßig miteinander verbundenen, jeweils eine Schalterbaugruppe (1,2) bildenden und im Wesentlichen baugleichen Überstromschutzschalter (1,2), welche beiderseits einer quer zur Reihenrichtung (3) verlaufenden Trennwand (4 bzw. 5) jeweils einen 1-poligen Einzelschalter (6-9) mit jeweils im Wesentlichen baugleichen, parallel zur Trennwand (4 bzw. 5) schwenkbeweglichen Bewegungsteilen enthalten bzw. enthalten können,
- wobei die Trennwand (4 bzw. 5) einer jeden Schalterbaugruppe (1 bzw. 2) den Kern eines Trägergestells für die Halterung der Bewegungsteile und der Funktionsteile des oder jeden in ihr zusammengefassten Einzelschalter (6,7 bzw. 8,9) bildet,
- wobei die Schalterbaugruppen (1,2) beiderseits einer parallel zu den Trennwänden (4,5) verlaufenden Zwischenwand (10) positioniert sind, so dass die Zwischenwand (10) die in Reihenrichtung (3) jeweils angrenzenden Seiten der Schalterbaugruppen (1,2) abschließt,
- wobei die Schalterbaugruppen (1,2) mit der Zwischenwand (10) zu einer Montageeinheit (11) verbunden sind und
- wobei weiter die Bewegungsteile sämtlicher Einzelschalter (6-9) mechanisch zu jeweils gemeinsamer Wirksamkeit miteinander verbunden sind.

2. Schalter nach Anspruch 1,
**dadurch gekennzeichnet,**
**dass** die Montageeinheit (11) innerhalb eines Gehäuses (16) montiert ist, welches die Seitenwände der Montageeinheit (11) nach Art eines Schachtes umgibt.

3. Schalter nach Anspruch 2,
**dadurch gekennzeichnet,**
**dass** die Montageeinheit (11) mittels an den freiliegenden Seitenkanten (17,18) der Zwischenwand (10) angeordneter Fixiermittel (19,20) an der gegenüberliegenden Gehäuseseitenwand (21,22) schnappfixiert ist.

4. Schalter nach Anspruch 3,
**gekennzeichnet durch**
aus den freiliegenden Seitenkanten (17,18) der Zwischenwand (10) vorstehende und mit Fixierausnehmungen (23,24) der gegenüberliegenden Gehäuseseitenwände (21,22) korrespondierende Fixiernasen (19,20) als Schnappfixiermittel.

5. Schalter nach einem oder mehreren der vorhergehenden Ansprüche,
**dadurch gekennzeichnet,**
**dass** die Trennwände (4,5) beiderseits in Reihenrichtung (3) vorstehende Bodenwände (25) tragen.

6. Schalter nach einem oder mehreren der vorhergehenden Ansprüche,
**dadurch gekennzeichnet,**
**dass** die Trennwände (4,5) beiderseits in Reihenrichtung (3) vorstehende Rückwände (26) tragen.

7. Schalter nach Anspruch 6,
**dadurch gekennzeichnet,**
**dass** die Trennwände (4,5) an ihren den Rückwänden (26) gegenüberliegenden Seiten (27) Anlagerippen (28) zur Anlage an der gegenüberliegenden Gehäuseseitenwand (21) tragen.

8. Schalter nach Anspruch 5,
**gekennzeichnet durch**
an den in der Montageeinheit (11) außenliegenden Seiten der Bodenwände (25) angeordnete Fixiermittel (29) zur Schnappfixierung der Montageeinheit (11) an der gegenüberliegenden Gehäusewand (30).

9. Schalter nach Anspruch 5,
**gekennzeichnet durch**
aus den in der Montageeinheit (11) freiliegenden Seitenkanten der Bodenwände (25) vorstehende und mit Fixierausnehmungen (31) der gegenüberliegenden Gehäuseseitenwände (30) korrespondierende Fixiernasen (29).

10. Schalter nach Anspruch 1,
**dadurch gekennzeichnet,**
**dass** die die Einzelschalter (6-9) mechanisch koppelnden Wirkverbindungsmittel in Reihenrichtung ausgerichtete, lose einliegende und durch die Gehäuseseitenwände (30,32) in Reihenlängsrichtung verschiebegesicherte Achsen (12-15) sind.

11. Schalter nach einem oder mehreren der vorhergehenden Ansprüche,
**gekennzeichnet durch**
einen sich in Reihenrichtung (3) über die Breite der Montageeinheit (11) erstreckenden, gemeinsamen Kipphebel (33) als Schaltwippe.

12. Schalter nach Anspruch 11,
**gekennzeichnet durch**
zwei im Bereich der Hebelenden (34,35) des Kipphebels (33) zu drehbarer Lagerung aufgeschnappte Druckbetätigungstasten (36,37), die in Längsführungen (38,39) der Gehäusestirnwand (40) längsverschiebbar geführt sind.

13. Schalter nach einem oder mehreren der vorhergehenden Ansprüche,
**dadurch gekennzeichnet,**
**dass** Anbaufunktionsteile (41) an die Unterseite der Montageeinheit (11) ansetzbar, insbesondere aufschnappbar sind.

14. Schalter nach Anspruch 13,
**dadurch gekennzeichnet,**
**dass** die Anbaufunktionsteile (41) an der Zwischenwand (10), insbesondere an deren Unterkante fixierbar sind.

15. Schalter nach Anspruch 12,
**dadurch gekennzeichnet,**
**dass** die Gehäusestirnwand (40) als Anlageflansch über die Gehäuseseiten (30,32) hinaussteht und dass die Gehäuseseitenwände (42,43) auf ihren Außenseiten mit federnden Rastarmen (44) zum Einrasten der Montageeinheit (11) in ein Paneel versehen sind.

## Claims

1. At least three-pole overcurrent circuit breaker having two overcurrent circuit breakers (1, 2), which are arranged next to one another in a row, are connected to one another in drive terms, form in each case one breaker assembly (1, 2), are essentially identical in design terms and contain or can contain, on each side of a partition wall (4 or 5) extending transversely with respect to the direction of the row (3), a single-pole individual breaker (6-9), each having movement parts which are essentially identical in design terms and can move in a pivoting manner parallel to the partition wall (4 or 5),
- the partition wall (4 or 5) of each breaker assembly (1 or 2) forming the core of a support frame for holding the movement parts and the functional parts of the or each individual breaker (6, 7 or 8, 9) contained in it,
- the breaker assemblies (1, 2) being positioned on both sides of an intermediate wall (10) extending parallel to the partition walls (4, 5), such that the intermediate wall (10) closes off the respectively adjacent (in the direction of the row (3)) sides of the breaker assemblies (1, 2),
- the breaker assemblies (1, 2) being connected to the intermediate wall (10) so as to form a mounting unit (11), and
- furthermore, the movement parts of all of the individual breakers (6-9) being mechanically connected to one another so as to each have the same effectiveness.

2. Breaker according to Claim 1, **characterized in that** the mounting unit (11) is mounted within a housing (16) which surrounds the side walls of the mounting unit (11) in the form of a shaft.

3. Breaker according to Claim 2, **characterized in that** the mounting unit (11) is snap-fixed to the opposite housing side wall (21, 22) by means of fixing means (19, 20) arranged on the exposed side edges (17, 18) of the intermediate wall (10).

4. Breaker according to Claim 3, **characterized by** fixing tabs (19, 20) in the form of snap-fixing means, which protrude from the exposed side edges (17, 18) of the intermediate wall (10) and correspond with fixing cutouts (23, 24) in the opposite housing side walls (21, 22).

5. Breaker according to one or more of the preceding claims, **characterized in that** the partition walls (4, 5) have base walls (25) protruding on both sides in the direction of the row (3).

6. Breaker according to one or more of the preceding claims, **characterized in that** the partition walls (4, 5) have rear walls (26) protruding on both sides in the direction of the row (3).

7. Breaker according to Claim 6, **characterized in that** the partition walls (4, 5) have bearing ribs (28) on their sides (27) opposite the rear walls (26) for the purpose of bearing against the opposite housing side wall (21).

8. Breaker according to Claim 5, **characterized by** fixing means (29), which are arranged on those sides of the base walls (25) which are on the outside in the mounting unit (11) for the purpose of snap-fixing the mounting unit (11) to the opposite housing wall (30).

9. Breaker according to Claim 5, **characterized by** fixing tabs (29), which protrude from those side edges of the base walls (25) which are exposed in the mounting unit (11) and correspond with fixing cutouts (31) in the opposite housing side walls (30).

10. Breaker according to Claim 1, **characterized in that** the operative connection means which mechanically couple the individual breakers (6-9) are spindles (12-15) which are aligned in the direction of the row, are inserted loosely and are secured against displacement in the longitudinal direction of the row by means of the housing side walls (30, 32).

11. Breaker according to one or more of the preceding claims, **characterized by** a common tilting lever (33), in the form of a switching rocker, which extends in the direction of the row (3) over the width of the mounting unit (11).

12. Breaker according to Claim 11, **characterized by** two pressure-actuation buttons (36, 37), which are snapped on in the region of the lever ends (34, 35) of the tilting lever (33) for rotatable mounting purposes and are guided such that they can be displaced longitudinally in the longitudinal guides (38, 39) of the housing end wall (40).

13. Breaker according to one or more of the preceding claims, **characterized in that** functional attachment parts (41) can be attached to, in particular snapped onto, the underside of the mounting unit (11).

14. Breaker according to Claim 13, **characterized in that** the functional attachment parts (41) can be fixed to the intermediate wall (10), in particular to its lower edge.

15. Breaker according to Claim 12, **characterized in that** the housing end wall (40) protrudes beyond the housing sides (30, 32) in the form of a bearing flange, and **in that** the housing side walls (42, 43) are provided on their outer sides with resilient latching arms (44) for the purpose of latching the mounting unit (11) into a panel.

## Revendications

1. Au moins un disjoncteur de surintensité tripolaire équipé de deux disjoncteurs de surintensité disposés en série, réunis en entraînement, formant chacun un ensemble de disjoncteur (1,2) et de structure sensiblement identique, qui comportent ou peuvent comporter des deux côtés d'une paroi de séparation (4,5) s'étendant transversalement à la direction série (3) chacun un disjoncteur monopolaire (6-9) avec des éléments mobiles sensiblement identiques, pouvant pivoter parallèlement à la paroi de séparation (4,5),
- la paroi de séparation (4,5) de chaque ensemble de disjoncteur (1,2) formant le noyau d'un bâti support pour le maintien des éléments mobiles et des éléments fonctionnels du ou de chaque disjoncteur assemblés dans celui-ci (6,7 respectivement 8,9),
- les ensembles de disjoncteur (1,2) sont positionnés de part et d'autre d'une paroi intermédiaire (10) s'étendant parallèlement aux parois de séparation (4,5), de sorte que la paroi intermédiaire (10) termine les côtés respectivement adjacents dans la direction série (3) des ensembles de disjoncteur (1,2),
- les ensembles de disjoncteur (1,2) avec la paroi intermédiaire (10) sont réunis à une unité de montage (11) et
- en outre les éléments mobiles de l'ensemble des disjoncteur unitaires (6-9) sont réunis mécaniquement en vue d'une effet commun.

2. Disjoncteur selon la revendication 1, **caractérisé en ce que** l'unité de montage (11) est montée à l'intérieur d'un boîtier (16), qui entoure les parois latérales de l'unité de montage (11) à la manière d'un puits.

3. Disjoncteur selon la revendication 2, **caractérisé en ce que** l'unité de montage (11) est fixée par encliquetage au moyen d'éléments de fixation (19,20) disposés sur les bords latéraux libres (17,8) de la paroi intermédiaire (10) à la paroi latérale du boîtier en vis-à-vis (21,22).

4. Disjoncteur selon la revendication 3, **caractérisé par** des becs de fixation (19,20) en tant que moyens de fixation par encliquetage faisant saillie depuis les bords latéraux libres (17,18) de la paroi intermédiaire (10) et correspondant à des cavités de fixation (23,24) des parois latérales du boîtier en vis-à-vis (21,22).

5. Disjoncteur selon une ou plusieurs des revendications précédentes, **caractérisé en ce que** les parois de séparation (4,5) portent des deux côtés dans la direction série (3) des parois de fond saillantes (25).

6. Disjoncteur selon une ou plusieurs des revendications précédentes, **caractérisé en ce que** les parois de séparation (4,5) portent des deux côtés dans la direction série (3) des parois postérieurs saillantes (26).

7. Disjoncteur selon la revendication 6, **caractérisé en ce que** les parois de séparation (4,5) porte sur leurs côtés (27) en vis-à-vis des parois postérieurs (26) des nervures de mise en place (28) en vue de l'installation sur la paroi latérale de boîtier en vis-à-vis (21).

8. Disjoncteur selon la revendication 5, **caractérisé par** des moyens de fixation (29) disposés sur les côtés extérieurs dans l'unité de montage (11) des parois de fond (25) en vue de la fixation par encliquetage de l'unité de montage (11) à la paroi de boîtier en vis-à-vis (30).

9. Disjoncteur selon la revendication 5, **caractérisé par** des becs de fixation (29) faisant saillies des bords latéraux libres dans l'unité de montage (11) des parois de fonds (25) et correspondant à des cavités de fixation (31) des parois latérale de boîtier en vis-à-vis (30).

10. Disjoncteur selon la revendication 1, **caractérisé en ce que** les moyens de liaison active réunissant mécaniquement les disjoncteurs unitaires (6-9) sont des axes (12-15) alignés dans la direction série, insérés de façon lâche et bloqués dans le sens longitudinal par les parois latérales du boîtier (30,32).

11. Disjoncteur selon une ou plusieurs des revendications précédentes, **caractérisés par** un levier de basculement commun (33) en tant que commutateur s'étendant dans la direction (3) sur la largeur de l'unité de montage (11).

12. Disjoncteur selon la revendication 11, **caractérisé par** deux touches de manoeuvre par pression (36,37) encliquetées en position rotative à proximité des extrémités (34,35) du levier de basculement (33), qui sont guidées déplaçables longitudinalement dans des guidages longitudinaux (38,39) de la paroi frontale du boîtier (40).

13. Disjoncteur selon une ou plusieurs des revendications précédentes, **caractérisés en ce que** des éléments fonctionnels faisant saillie (41) peuvent être disposés sur le côté inférieur de l'unité de montage (11), en particulier encliquetables.

14. Disjoncteur selon la revendication 13, **caractérisé en ce que** les éléments fonctionnels saillants (41) peuvent être fixés à la paroi intermédiaire (10), en particulier sur le bord inférieure de celle-ci.

15. Disjoncteur selon la revendication 12, **caractérisé en ce que** la paroi frontale du boîtier (40) fait saillie en tant que bride d'installation sur les côtés du boîtier (30,32) et **en ce que** les parois latérales du boîtier (42,43) sont munies sur leurs côtés extérieurs de bras d'arrêt élastiques (44) en vue de l'encastrement de l'unité de montage (11) dans un panneau.
